# FASCICULE DE BREVET EUROPEEN

(11) **EP 1 140 656 B1**
(45) Date de publication et mention de la délivrance du brevet: **18.09.2002**
(21) Numéro de dépôt: 99964741.5
(22) Date de dépôt: 30.12.1999
(51) Int. Cl.: B65D 83/04

(54) **DISTRIBUTEUR D'OBJETS**
AUSGABEVORRICHTUNG
DISPENSER OF OBJECTS

(30) Priorité: 31.12.1998 FR 9816772
(43) Date de publication de la demande: 10.10.2001
(73) Titulaire: LABORATOIRES DOLISOS, 75003 Paris (FR)
(72) Inventeur: GIRAUD, Jean-Pierre, F-75012 Paris (FR); NOBILET, Roger, F-77200 Torcy (FR)
(74) Mandataire: Ahner, Francis
(86) Numéro de dépôt international: FR9903317
(87) Numéro de publication internationale: WO00040478

(56) Documents cités:
- EP-A- 0 290 972
- FR-A- 1 200 571
- FR-A- 1 546 876
- FR-A- 2 764 583
- GB-A- 2 257 421
- US-A- 4 230 236

## Description

La présente invention concerne un distributeur d'objets divers, et plus particulièrement un distributeur de pilules.

Les objets pouvant être distribués à partir d'un moyen de stockage ont une forme sensiblement ronde ou encore oblongue. Ces objets divers sont notamment des produits pharmaceutiques et plus particulièrement des pilules, des capsules, des globules, des granules, des gélules, des comprimés, des dragées, des pastilles, et autres. Ce sont également des produits agroalimentaires tels que des édulcorants, des bonbons. Ce sont encore des petits objets tels que des vis, des écrous, des rondelles, des plombs de pêche, ou toute autre pièce ou objet cylindrique et/ou sphérique.

### Etat de la technique

Le US- 4 230 236 décrit un distributeur de comprimés qui comprend un réservoir pour comprimés ayant à sa base un canal de distribution avec deux éléments en saillie, et un bouton poussoir rappelé par ressort. Le canal de distribution est fermé par le premier élément, empêchant un comprimé de sortir, le deuxième élément étant inopérant. L'appui sur le bouton poussoir va déplacer le premier élément, ouvrant en conséquence le canal pour faire tomber un comprimé, et va déplacer le deuxième élément, pour bloquer la libre sortie du comprimé qui suit.

Le FR- 2 764 583 décrit un tube de conditionnement apte à distribuer des granules, comprenant un corps tubulaire, des moyens de distribution rappelés, avec un agencement définissant une goulotte, et un réceptacle inférieur destiné à recevoir les granules. L'appui sur le réceptacle inférieur permet de déplacer deux languettes appartenant aux moyens de distribution. La première des languettes vient ouvrir la base de la goulotte, pour faire tomber le granule y étant engagé, et la seconde vient fermer le sommet de la goulotte, pour empêcher les granules stockés qui suivent de passer par la goulotte.

Le EP- 334 729 décrit un distributeur d'objets comprenant un corps creux principal destiné à contenir les gélules, et un réceptacle inférieur destiné à recevoir les gélules sortant du corps creux principal. Le corps principal et le réceptacle inférieur comprennent chacun à leur base respective des moyens mobiles pivotant pouvant s'ouvrir et se refermer. Suite à un mouvement d'action du haut vers le bas du corps principal, les moyens mobiles de ce dernier se referment, et simultanément, les moyens mobiles du réceptacle inférieur s'ouvrent. Ceci permet de distribuer l'objet initialement stocké dans le réceptacle inférieur, et d'empêcher la chute de l'objet suivant à partir du corps principal. Le mouvement de retour vers la position de repos fait refermer le réceptacle inférieur et rouvrir le corps principal, ce qui donne le passage de l'objet suivant dans le réceptacle inférieur, pour sa distribution ultérieure.

On connaît d'après le EP- 051 994 un distributeur de gélules, qui comprend un corps creux principal destiné à contenir les gélules, et une cavité inférieure destinée à recevoir les gélules sortant du corps principal. Le corps se termine, à son extrémité basale, par un tube ouvert, ayant un diamètre sensiblement supérieur au diamètre des gélules, et dans lequel les gélules peuvent s'y introduire à partir du corps creux, circuler, et sortir vers le bas les unes après les autres. La cavité inférieure comprend des moyens élastiques. D'une part, ces moyens élastiques prolongent le tube ouvert et contiennent une gélule qui s'y est engagée, bloquant son passage, et d'autre part ces moyens élastiques peuvent s'ouvrir et se refermer pour permettre la libération de la gélule engagée. Lorsque l'utilisateur pousse la cavité inférieure vers le haut, les moyens élastiques se déforment, de façon à fermer le tube pour bloquer la gélule qui suit, et de façon à ouvrir la cavité inférieure, ce qui entraîne la chute de la gélule engagée. Quand l'utilisateur relâche le réceptacle inférieur, les moyens élastiques reviennent vers leur position de repos.

Les distributeurs précités ont tous des moyens de blocage pouvant alternativement être ouverts puis fermés délimitant une chambre de stockage intermédiaire. Ils présentent tous les inconvénients de laisser tomber par simple gravité les objets devant être distribués à partir d'un corps formant stockage.

### Exposé de l'invention

Un premier but de l'invention est de réaliser un distributeur pouvant être actionné manuellement et adaptable à tous types d'objets à délivrer. Un deuxième but est de concevoir un distributeur pouvant être utilisé dans tous les sens, et plus particulièrement à plat ou tête en bas. Un but encore est de réaliser un distributeur dont le réservoir de stockage reste étanche, avant la première utilisation. Un autre but est de disposer pour le distributeur, de moyens de protection contre toute manipulation intempestive ou non autorisée.

Le problème posé est de trouver un distributeur, dont les objets ne sortent pas par gravité. La solution apportée consiste à faire pousser les objets à distribuer, sous l'action de moyens de rappel.

Un distributeur d'objets comprend un corps formant réservoir destiné à stocker les objets à distribuer, un passage de sortie des objets à distribuer, disposé à l'une des extrémités du corps, et des moyens de translation rappelés pouvant effectuer un mouvement alternatif par rapport au corps de façon à libérer un nombre déterminé d'objets lors de chaque aller et retour du mouvement de translation.

Suivant l'invention le distributeur est caractérisé en ce que lesdits moyens de translation rappelés sont agencés sous la forme d'une membrane souple à mémoire de forme percée d'une ouverture calibrée, permettant à la fois d'exercer la force de rappel autorisant ledit mouvement alternatif de translation et, par coopération avec des moyens de poussée, le contrôle de la distribution desdits objets.

Suivant un premier aspect de l'invention, les moyens de poussage comprennent un élément fixe situé vers l'extrémité du passage de sortie, au niveau duquel viennent se disposer le ou les objets à distribuer, les moyens de translation rappelés alternativement se rapprochant et s'éloignant de l'élément fixe, de façon à ce que l'élément fixe pousse le ou lesdits objets à distribuer hors du passage de sortie, vers l'extérieur du distributeur, à chaque mouvement des moyens de translation. Ces moyens de poussage permettent de faire diminuer la hauteur de l'espace entre l'élément fixe du corps creux et les moyens de translation.
Suivant un deuxième aspect de l'invention, les moyens de translation rappelés comprennent un organe rappelé à membrane élastomère, déformable de manière élastique, percée d'une ouverture centrée pour la sortie du ou des objets à distribuer. L'élément fixe est une pièce allongée, centrée, solidarisée à l'extrémité du corps, placée sensiblement en face de l'ouverture de l'organe rappelé, et avec une face chanfreinée et une pointe taillée, de manière à s'adapter à la forme de l'objet à distribuer.

Suivant un autre aspect de l'invention, le distributeur peut comprendre un capuchon jouant le rôle de réceptacle à objets. Le capuchon coulisse par rapport au corps et peut actionner les moyens de translation, en venant s'appuyer contre, pousser, et déformer de manière élastique la membrane déformable, en direction de l'élément fixe.

Suivant un autre aspect encore de l'invention, le distributeur peut comprendre un dispositif de sécurité amovible, destiné à empêcher l'accès aux moyens de translation et tout mouvement de ceux-ci.

D'autres avantages selon l'invention apparaîtront à la lecture de la description détaillée de l'invention, en se référant aux dessins donnés à titre d'illustration, dans lequel :
- la Figure 1 représente une vue en perspective des différentes pièces constitutives d'un distributeur d'objets, prêtes à être assemblées ;
- la Figure 2 représente une vue en coupe longitudinale du distributeur d'objets ;
- la Figure 3 représente une vue en coupe partielle éclatée longitudinale de la partie inférieure fonctionnelle d'un distributeur de pilules, avec le dispositif de sécurité installé ;
- la Figure 4 représente une coupe partielle éclatée longitudinale vue sous un angle différent de la partie inférieure fonctionnelle du distributeur de pilules ;
- la Figure 5 représente une vue du dessous de la partie inférieure fonctionnelle du distributeur de pilules ;
- la Figure 6 représente une vue en coupe longitudinale de la partie inférieure fonctionnelle du distributeur de pilules, avec une pilule prête à être distribuée ;
- la Figure 7 représente une vue en coupe longitudinale de la partie inférieure fonctionnelle du distributeur de pilules, avec une pilule en cours de distribution ;
- la Figure 8 représente une vue en coupe longitudinale de la partie inférieure fonctionnelle du distributeur de pilules, après la distribution, avec une pilule distribuée ; et
- la Figure 9 représente une vue d'une utilisation du distributeur d'objet.

### Description détaillée de l'invention

Un distributeur d'objets 1 comprend un corps creux formant réservoir 2, destiné à stocker les objets à distribuer, et plus particulièrement dans l'un des modes de réalisation de l'invention, des granules pour l'homéopathie. Le corps 2 est de type parallélépipédique allongé, avec une section carrée, et des arêtes longitudinales arrondies. Ceci donne au distributeur 1 une forme générale allongée. Le corps 2 est en polypropylène opaque, ou tout autre polymère thermoplastique rigide. Le corps 2 est fermé son extrémité supérieure par un bouchon supérieur 3. Le distributeur 1 est rempli avec des granules lors d'une phase de remplissage en usine, avant la fermeture du bouchon 3. Etant donné que l'on peut utiliser le distributeur 1 pour la délivrance de produits pharmaceutiques pouvant être sensibles à l'humidité, à l'oxygène, et à d'autres agressions encore, le bouchon 3 est de préférence muni d'un joint étanche 4. Ce joint 4 est un surmoulage en matériau caoutchouc ou élastomère placé sur le pourtour du bouchon 3.

Le corps 2 est fermé vers sa partie inférieure par une paroi transversale 6. On définit ainsi une partie supérieure de garde des granules, et une partie inférieure fonctionnelle qui comprendra l'ensembles des moyens servant à la distribution desdites granules. Dans la paroi transversale 6, on ménage un orifice de passage 7 pour la sortie des granules. L'orifice 7 est décentré par rapport au corps 2, et est de préférence percé dans l'un des coins. Le diamètre de l'orifice 7 est très légèrement supérieur au diamètre d'un granule 8 devant être délivré. Ceci permet la sortie régulière un par un hors du corps 2 des granules 8, les uns étant empilés à la suite derrière les autres.

A partir de la paroi transversale 6, le corps 2 comprend la partie inférieure fonctionnelle 9, qui se présente sous la forme d'un amincissement du corps. L'orifice 7 de la partie supérieure du corps 2 débouche dans une zone intérieure 11 définie par la paroi de la partie fonctionnelle 9.

Dans la zone intérieure 11, on insère des moyens de translation rappelés pouvant effectuer un mouvement alternatif par rapport au corps. Ces moyens sont sous la forme d'une membrane en forme de calotte 12. La membrane sensiblement hémisphérique 12 a son pôle qui pointe vers le bas et vers l'extérieur de la zone 11, c'est-à-dire en direction opposée à la paroi transversale 6. La membrane 12 se décompose elle-même en trois segments.

Un premier segment 13 permet la solidarisation de l'ensemble de la membrane 12 au fond de la zone intérieure 11 de la partie fonctionnelle 9, contre la paroi transversale 6. Le premier segment 13 présente une coupe transversale carrée pour une parfaite adaptation à la section carrée de la zone intérieure 11. Le premier segment est rigide ou bien comprend lui-même un petit cadre rigide, sa tranche étant fixée à la paroi 6 à l'extrémité du corps.

Un deuxième segment 14 suit la forme arrondie en dôme en vue transversale, et présente une section ronde. Le deuxième segment 14 est en matériau élastique à mémoire de forme, par exemple en matériau élastomère. Le deuxième segment 14 se déforme axialement. Ce deuxième segment 14 fait que la membrane se comporte comme une pièce rappelée.

Un troisième segment terminal 16 constitue le pôle de la membrane 12. Le troisième segment peut avoir une forme cylindrique. Dans le troisième segment 16, on ménage une ouverture polaire 17 centrée à la fois par rapport à l'axe de la calotte, par rapport à la zone intérieure 11, et ainsi par rapport au corps 2. L'ouverture 17 est ronde. C'est par cette ouverture 17 que les granules sont éjectés. Si le granule à distribuer est sous forme d'une bille, l'ouverture 17 présente un diamètre légèrement inférieur au diamètre du granule 8. L'ouverture 17 possède une lèvre ronde et souple 17a. Au repos, la lèvre 17a maintient un granule, et en fonction la lèvre 17a se déforme, de façon à faire passer le granule au travers de l'ouverture 17. La lèvre 17a est elle-même entourée par un pourtour rigide et sensiblement plat 17b, destiné au guidage du granule. La lèvre 17a de l'ouverture 17 peut également être entourée par un anneau supplémentaire rigide en polypropylène ou tout autre polymère thermoplastique fixé au bout du troisième segment 16.

La paroi transversale 6 possède un élément fixe ou excroissance 18 faisant saillie vers le bas. C'est une pièce allongée, solidarisée à l'extrémité du corps, orientée vers la zone intérieure 11 de la partie fonctionnelle 9 du corps 2, et plus particulièrement sensiblement dirigée vers l'ouverture 17.

L'excroissance 18 se positionne dans la partie creuse définie par la membrane 12. L'excroissance 18 est centrée par rapport à la paroi 6, donc par rapport à l'extrémité du corps, et placée en face de l'ouverture 17 de la membrane rappelée. La base de l'excroissance 18 est contiguë au bord de l'orifice 7. A partir de l'orifice 7, et jusqu'à son extrémité, l'excroissance 18 présente une face chanfreinée 19. La pointe de l'excroissance 18 est également taillée, de manière à donner une concavité 21 adaptée à la forme et à la dimension des granules 8.

La cavité ou partie creuse, avec la surface intérieure de la membrane 12 et la face chanfreinée 19 de l'excroissance 18 délimitent un passage 22 pour les granules à distribuer, commençant à l'orifice 7 du corps 2 et se terminant à l'ouverture 17 de la membrane 12. La largeur du passage 22 est très légèrement supérieure au diamètre d'un granule 8, de façon à ce que les granules puissemt circuler sans entrave les uns derrières les autres. Au repos, les granules roulent dans le passage 22 et sont arrêtés par la concavité 21 et par la lèvre 17a de l'ouverture 17.

Le distributeur de granules 1 comprend également un capuchon creux inférieur 23, destiné à fermer la partie inférieure avec sa zone intérieure 11, et destiné à protéger la membrane 12. Le capuchon 23 est de type parallélépipédique avec une section carrée égale à celle du corps 2. L'amincissement de la partie inférieure fonctionnelle 9 du corps rentre dans le capuchon 23, ce dernier étant alors placé vers le bas. Le capuchon peut coulisser longitudinalement librement de manière télescopique sur l'amincissement de la partie fonctionnelle 9, jusqu'à ce que la tranche des quatre parois 24 vienne buter contre un décrochement 26 obtenu par l'amincissement.

De fins épaulements 27, positionnés à la fois sur la paroi externe de l'amincissement de la partie fonctionnelle 9, et sur les parois intérieures du capuchon 23, se bloquent les uns contre les autres, empêchant une sortie complète du capuchon 23. Le décrochement 26 et les épaulements 27 permettent de délimiter un débattement de coulissement D pour le capuchon 23.

Le capuchon 23 comprend au moins une lame rectangulaire intérieure 28, fixée au fond, faisant saillie dans le capuchon 23. On dispose la lame 28 de telle sorte qu'elle vienne se placer exactement sous le troisième segment 16 de la membrane 12, et qu'elle soit apte à toucher le pourtour de l'ouverture 17. Dans le cas du distributeur de granules, on utilise deux lames 28 fixées de manière symétrique l'une par rapport à l'autre. Les lames s'appuient contre le troisième segment 16, puis lors d'un coulissement longitudinal, elles sont destinées à écraser la membrane 12, de façon à libérer un nombre déterminé d'objets lors de chaque aller et retour du mouvement de coulissement. De manière avantageuse, le capuchon sert de réceptacle à un ou plusieurs granules. Le capuchon peut être en matériau polymère thermoplastique rigide et transparent pour que l'utilisateur puisse visualiser et éventuellement compter les granules.

Le distributeur de granules comprend également un dispositif de protection et de sécurité amovible 29. Le dispositif 29 se constitue lui-même d'une bague de section carrée 31. La bague 31 vient s'insérer dans l'amincissement de la partie fonctionnelle 9 jusqu'au décrochement 26. La bague 31 a une hauteur sensiblement égale au débattement maximal autorisé D pour le coulissement du capuchon 23. Avec la bague installée, le capuchon 23 ne peut plus coulisser et ne peut plus écraser la membrane 12. La bague permet également d'éviter un mouvement télescopique intempestif lors de la pose en force du capuchon 23.

Le dispositif 29 se constitue en plus d'au moins un prolongement longitudinal 32, fixé à la bague 31. Le prolongement 32 sert à solidariser un disque centré 33, muni d'un téton central 34. Le disque 33 sert à empêcher tout accès et tout mouvement de la membrane 12. Les lames 28 du capuchon 23 s'appuieront contre le disque 33 et pas contre le troisième segment 16 de la membrane 12, le disque 33 transmettant la force d'appui à la bague via le prolongement 32. Ceci constitue une sécurité complémentaire pour éviter un écrasement de la membrane 12.

Le téton 34 vient se disposer dans l'ouverture 17 et l'obturer. Ceci permet de garder à l'abri de l'humidité, de l'oxygène et des autres agressions, le passage 22 et le réservoir avec ses granules. Le dispositif protecteur 29 garanti une inviolabilité, car il est monté dès le départ entre le corps 2 et le capuchon 23. De plus, replacé après chaque utilisation, le dispositif 29 assure une sécurité enfant, appelée « child-proof ».

### Utilisation du distributeur de granules

L'utilisateur enlève le capuchon 23, enlève le dispositif protecteur 29, puis replace le capuchon 23. Ensuite, l'utilisateur dispose le distributeur 1, par exemple avec le bouchon 3 vers le haut, au niveau de son index 36, et le capuchon 23 vers le bas, au niveau de son pouce 37.

Au repos, un granule 38 se dispose automatiquement sous l'excroissance 18 et de manière précise au niveau de la concavité 21, et au-dessus de l'ouverture 17. Le diamètre de l'ouverture 17 étant sensiblement inférieur au diamètre du granule 38, celui-ci ne va pas tomber dans le capuchon-réceptacle 23, sous l'effet de la gravité.

Puis l'utilisateur exerce une force de pression T du bas vers le haut, de façon à faire coulisser le capuchon 23 sur l'amincissement de la partie fonctionnelle 9. La remontée progressive du capuchon 23 fait que les lames 28 commencent à pousser le troisième segment 16 de la membrane 12 en direction de l'excroissance fixe. Le deuxième segment souple 14 commence à se replier, en forme de S (vue en coupe transversale). Par ce mouvement longitudinal progressif du capuchon 23, les lames 28 placées au fond du capuchon 23 écrasent et déforment de manière réversible, du bas vers le haut, la membrane souple 12. La forme du troisième segment 16 avec son pourtour rigide 17b ne va pas changer. La distance D entre la tranche 24 du capuchon et l'épaulement 26 diminue de plus en plus. La pression T s'arrête lorsque la tranche 24 du capuchon touche l'épaulement 26.

Ainsi, l'excroissance 18 avec sa concavité 21 vient progressivement pousser le granule 38 à travers l'ouverture 17 de la membrane. La dimension de l'espace disponible entre la pointe de l'excroissance centrale 18 et la membrane 12 diminue de plus en plus, l'excroissance 18 poussant le granule à distribuer hors du passage 22, au travers de l'ouverture 17, vers l'extérieur du distributeur 1. De part les diamètres respectifs du granule 38 et de l'ouverture 17, le granule 38 va passer en force au travers de l'ouverture en déformant la lèvre 17a et il va être expulsé vers le bas, en direction du capuchon-réceptacle 23.

Lorsque l'utilisateur cesse sa pression T, et de part sa mémoire de forme, le deuxième segment élastique 14 reprend sa forme d'origine. Le capuchon 23 retourne du haut vers le bas B vers sa position d'origine, la membrane souple 12 reprenant sa forme initiale. La nervosité du retour B dépend de l'épaisseur et du module d'élasticité du matériau élastomère employé. L'espace entre l'excroissance centrale 18 et la membrane 12 retrouve sa taille d'origine, ce qui permet à un nouveau granule 39 qui suit, de glisser par le passage pour granules 22, et de se placer au-dessus de l'ouverture 17 de la membrane 12.

Le distributeur peut alors immédiatement resservir pour éjecter le granule suivant 39. Un nombre prédéterminé de granules peut être éjecté à chaque déplacement du capuchon 23 du bas vers le haut suivi du retour, les moyens de translation rappelés se rapprochant et s'éloignant alternativement de l'excroissance fixe.

Le distributeur selon l'invention n'est pas limité par les détails des modes de réalisation et des exemples choisis pour l'illustrer. Par exemple, il suffit d'adapter conformations et dimensions de l'orifice 7, de l'excroissance 18, de la membrane rappelée 12, du passage 22, et de l'ouverture 17, pour chaque nouvelle utilisation et pour chaque type d'objet à distribuer. La corps 2 peut également avoir une forme différente. Des modifications peuvent être apportées sans pour autant sortir du cadre de l'invention. Cette dernière englobe par conséquent tous les moyens constituant des équivalents techniques des moyens décrits ainsi que leur combinaison.

## Revendications

1. Distributeur d'objets comprenant un corps formant réservoir (2) destiné à stocker les objets à distribuer (8), un passage de sortie (22) desdits objets, disposé à l'une des extrémités du corps (2), et des moyens de translation rappelés (12) pouvant effectuer un mouvement alternatif par rapport au corps (2) de façon à libérer un nombre déterminé d'objets (8) lors de chaque aller et retour du mouvement de translation, **caractérisé en ce que** lesdits moyens de translation rappelés sont agencés sous la forme d'une membrane souple à mémoire de forme (12) percée d'une ouverture calibrée (17), permettant à la fois d'exercer la force de rappel autorisant ledit mouvement alternatif de translation et, par coopération avec des moyens de poussée (18), le contrôle de la distribution desdits objets.

2. Distributeur selon la revendication 1, **caractérisé en ce que** les moyens de poussée comprennent un élément fixe (18) situé vers le passage de sortie (22), au niveau duquel viennent se disposer le ou les objets à distribuer (8), les moyens de translation rappelés (12) alternativement se rapprochant et s'éloignant de l'élément fixe (18), de façon à ce que l'élément fixe (18) pousse le ou lesdits objets à distribuer (8).

3. Distributeur selon la revendication 1 ou 2, **caractérisé en ce que** si l'objet à distribuer est sous forme d'une bille, l'ouverture (17) présente un diamètre légèrement inférieur au diamètre de la bille, et est entourée d'une lèvre souple (17a) pour permettre le passage de l'objet.

4. Distributeur selon l'une des revendications 1 à 3, **caractérisé en ce que** l'organe rappelé (12) est une membrane souple, déformable de manière élastique, en forme de calotte, et dont la tranche est fixée à l'extrémité du corps (2).

5. Distributeur selon la revendication 4, **caractérisé en ce que** la calotte souple (12) est en matériau élastomère.

6. Distributeur selon l'une des revendications 2 à 5, **caractérisé en ce que** l'élément fixe est une pièce allongée (18), solidarisée à l'extrémité du corps, placée sensiblement en face de l'ouverture (17) de l'organe rappelé (12).

7. Distributeur selon la revendication 6, **caractérisé en ce que** l'élément fixe (18) comprend une face chanfreinée (19) et une pointe taillée (21), de manière à être conformée comme l'objet à distribuer.

8. Distributeur selon l'une des revendications 2 à 7, **caractérisé en ce que** l'élément fixe (18) et l'ouverture (17) de l'organe rappelé (12) sont disposés de manière centrale par rapport à l'extrémité du corps (2).

9. Distributeur selon l'une des revendications 2 à 8, **caractérisé en ce que** le passage de sortie (22) est défini par la face intérieure de la calotte souple (12) et par la surface extérieure (19) de l'élément fixe (18).

10. Distributeur selon l'une des revendications précédentes, **caractérisé en ce qu'**il comprend un réceptacle (23) destiné à recevoir le ou les objets distribués (38), et formant également capuchon.

11. Distributeur selon la revendication 10, **caractérisé en ce que** le réceptacle (23) coulisse par rapport au corps (2) et comprend une ou plusieurs saillies intérieures (28) venant s'appuyer contre, pousser, et déformer de manière élastique la calotte souple (12), en direction de l'élément fixe (18).

12. Distributeur selon l'une des revendications précédentes, **caractérisé en ce qu'**il comprend un dispositif de sécurité amovible (29), destiné à empêcher l'accès aux moyens de translation et tout mouvement desdits moyens de translation (12).

13. Distributeur selon l'une des revendications précédentes, destiné à distribuer des pilules, des comprimés ou des édulcorants.

## Claims

1. Dispenser of objects comprising a body forming a reservoir (2) intended for storing the objects (8) that are to be dispensed, an outlet passage (22) for the said objects, arranged at one of the ends of the body (2), and returned translation means (12) capable of performing a reciprocating movement with respect to the body (2) so as to release a determined number of objects (8) during each outward and return stroke of the translational movement, **characterized in that** the said returned translation means are arranged in the form of a flexible shape-memory membrane (12) pierced with a calibrated opening (17), making it possible both to exert the return force that allows the said reciprocating translational movement and, by cooperating with thrust means (18) to control and dispense the said objects.

2. Dispenser according to Claim 1, **characterized in that** the thrust means comprise a fixed element (18) situated towards the outlet passage (22) near where the object or objects (8) to be dispensed lie, the returned translation means (12) moving alternately closer to and away from the fixed element (18), so that the fixed element (18) pushes the said object or objects (8) to be dispensed.

3. Dispenser according to Claim 1 or 2, **characterized in that** if the object to be dispensed is in the shape of a ball, the opening (17) has a diameter slightly smaller than the diameter of the ball, and is surrounded by a flexible lip (17a) to allow the object to pass.

4. Dispenser according to one of Claims 1 to 3, **characterized in that** the returned member (12) is a flexible membrane that can be deformed elastically, in the form of a cup, the edge of which is fixed to the end of the body (2).

5. Dispenser according to Claim 4, **characterized in that** the flexible cup (12) is made of an elastomeric material.

6. Dispenser according to one of Claims 2 to 5, **characterized in that** the fixed element is an elongate piece (18) secured to the end of the body and placed more or less facing the opening (17) in the returned member (12).

7. Dispenser according to Claim 6, **characterized in that** the fixed element (18) has a chamfered face (19) and is cut to a point (21), so as to be shaped as the object to be dispensed.

8. Dispenser according to one of Claims 2 to 7, **characterized in that** the fixed element (18) and the opening (17) in the returned member (12) are arranged centrally with respect to the end of the body (2).

9. Dispenser according to one of Claims 2 to 8, **characterized in that** the outlet passage (22) is defined by the interior face of the flexible cup (12) and by the exterior surface (19) of the fixed element (18).

10. Dispenser according to one of the preceding claims, **characterized in that** it comprises a receptacle (23) intended to receive the dispensed object or objects (38), and also forming a cap.

11. Dispenser according to Claim 10, **characterized in that** the receptacle (23) slides with respect to the body (2) and has one or more internal projections (28) which press against, push, and elastically deform the flexible cup (12) toward the fixed element (18).

12. Dispenser according to one of the preceding claims, **characterized in that** it comprises a removable safety device (29), intended to prevent access to the translation means and any movement of the said translation means (12).

13. Dispenser according to one of the preceding claims, intended to dispense pills, tablets or sweeteners.

## Patentansprüche

1. Ausgabevorrichtung von Gegenständen, mit einem einen Vorratsbehälter (2) bildenden Gehäuse, der dazu bestimmt ist, die auszugebenden Gegenstände (8) zu bevorraten, einem Austrittsdurchlaß (22) für die genannten Gegenstände, der an einem der Enden des Gehäuses (2) angeordnet ist, und angesetzten Umsetzmitteln (12), die in Bezug auf das Gehäuse (2) eine alternierende Bewegung durchführen können, um auf dieses Weise eine bestimmte Anzahl von Gegenständen (8) während jedes Hin und Her der Umsetzbewegung freizusetzen, **dadurch gekennzeichnet, daß** die angesetzten Umsetzmittel in Form einer weichen, formspeichernden Membran (12) ausgebildet sind, die von einer kalibrierten Öffnung (17) durchsetzt ist, die es gestattet, eine Rückstellkraft auszuüben, die die genannte Wechsel-Umsetzbewegung zuläßt, und gleichzeitig durch Zusammenwirkung mit Schubmitteln (18) die Kontrolle über die Ausgabe der genannten Gegenstände gestattet.

2. Ausgabevorrichtung nach Anspruch 1, **dadurch gekennzeichnet, daß** die Schubmittel ein feststehendes Element (18) aufweisen, das zum Austrittsdurchlaß (22) hin liegt, auf dessen Höhe der oder die zu auszugebende(n) Gegenstand bzw. Gegenstände (8) zur Anordnung kommen, wobei die angesetzten Umsetzmittel (12) sich wechselweise an das feststehende Element (18) annähern bzw. von diesem entfernen, und zwar derart, daß das festehende Element (18) den oder die auszugebende(n) Gegenstand bzw. Gegenstände (8) verschiebt.

3. Ausgabevorrichtung nach Anspruch 1 oder 2, **dadurch gekennzeichnet, daß**, wenn der auszugebendende Gegenstand in Form einer Kugel vorliegt, die Öffnung (17) einen Durchmesser aufweist, der ein wenig kleiner ist als der Kugel, und von einer weichen Lippe (17a) umgeben ist, um den Durchtritt des Gegenstandes gestatten.

4. Ausgabevorrichtung nach einem der Ansprüche 1 bis 3, **dadurch gekennzeichnet, daß** das angesetzte Organ (12) eine weiche, elastisch verformbare, wie eine Kalotte geformte Membran ist, deren Rand am Ende des Gehäuses (2) befestigt ist.

5. Ausgabevorrichtung nach Anspruch 4, **dadurch gekennzeichnet, daß** die weiche Kalotte (12) aus Elastomermaterial besteht.

6. Ausgabevorrichtung nach einem der Ansprüche 2 bis 5, **dadurch gekennzeichnet, daß** das feststehende Element ein längliches Teil (18) ist, das fest mit dem Ende des Gehäuses verbunden ist, und im wesentlichen der Öffnung (17) des angesetzten Organs (12) zugewandt angeordnet ist.

7. Ausgabevorrichtung nach Anspruch 6, **dadurch gekennzeichnet, daß** das feststehende Element (18) eine abgeschrägte Stirnfläche (19) und eine angeschärfte Spitze (21) aufweist, um so wie der auszugebende Gegenstand ausgebildet zu sein.

8. Ausgabevorrichtung nach einem der Ansprüche 2 bis 7, **dadurch gekennzeichnet, daß** das feststehende Element (18) und die Öffnung (17) des angesetzten Organs (12) in Bezug auf das Ende des Gehäuses (2) mittig angeordnet sind.

9. Ausgabevorrichtung nach einem der Ansprüche 2 bis 8, **dadurch gekennzeichnet, daß** der Austrittsdurchlaß (22) durch die Innenfläche der weichen Kalotte (12) und durch die Außenfläche (19) des feststehenden Elements (18) gebildet ist.

10. Ausgabevorrichtung nach einem der vorangehenden Ansprüche, **dadurch gekennzeichnet, daß** er einen Aufnahmebehälter (23) aufweist, der dazu bestimmt ist, den oder die ausgegebene(n) Gegenstand bzw. Gegenstände (38) aufzunehmen und ebenso eine Abdeckung zu bilden.

11. Ausgabevorrichtung nach Anspruch 10, **dadurch gekennzeichnet, daß** der Aufnahmebehälter (23) in Bezug auf das Gehäuse (2) verschieblich ist und einen oder mehrere innere(n) Vorsprung bzw. Vorsprünge (28) aufweist, der bzw. die zur Anlage gegen die weiche Kalotte (12) gelangt bzw. gelangen, auf diese einen Druck ausübt bzw. ausüben und sie elastisch verformt bzw. verformen, und zwar in Richtung des feststehenden Elements (18).

12. Ausgabevorrichtung nach einem der vorangehenden Ansprüche, **dadurch gekennzeichnet, daß** er eine abnehmbare Sicherheitsvorrichtung (29) aufweist, die dazu bestimmt ist, den Zugang zu den Umsetzmitteln und jede Bewegung der genannten Umsetzmittel (12) zu verhindern.

13. Ausgabevorrichtung nach einem der vorhergehenden Ansprüche, der dazu bestimmt ist, Pillen, Tabletten oder Süßstoff auszugeben.
